# EUROPÄISCHE PATENTSCHRIFT

(11) **EP 0 565 884 B1**
(45) Veröffentlichungstag und Bekanntmachung des Hinweises auf die Patenterteilung: **10.06.1998**
(21) Anmeldenummer: 93104263.4
(22) Anmeldetag: 16.03.1993
(51) Int. Cl.: D06B 3/26

(54) **Verfahren und Vorrichtung zur diskontinuierlichen Nassbehandlung einer strangförmigen Warenbahn**
Method and device for discontinuously wet treating of materials in the form of strands
Méthode et dispositif de traitement discontinu par voie humide de matière sous forme d'écheveaux

(30) Priorität: 15.04.1992 DE 4212674
(43) Veröffentlichungstag der Anmeldung: 20.10.1993
(73) Patentinhaber: Brückner Apparatebau GmbH, D-64711 Erbach (DE)
(72) Erfinder: Koch, Werner, W-6120 Erbach/Bullau (DE); Kolmer, Gerd, Dipl.-Ing.(FH), W-6120 Erbach (DE)
(74) Vertreter: Tetzner, Volkmar, Dr.-Ing. Dr. jur.

(56) Entgegenhaltungen:
- EP-A- 0 075 650
- EP-A- 0 419 825
- DE-B- 1 267 654
- US-A- 3 599 447

## Beschreibung

Die Erfindung betrifft ein Verfahren zur diskontinuierlichen Naßbehandlung einer strangförmigen Warenbahn entsprechend dem Oberbegriff des Anspruches 1 sowie eine Vorrichtung zur diskontinuierlichen Naßbehandlung einer strangförmigen Warenbahn gemäß dem Oberbegriff des Anspruches 3.

In einer solchen Naßbehandlung werden textile Wirk- und Webwaren in Strangform in wenigstens einem Umlauf durch ein Behandlungsabteil hindurchtransportiert und dabei vor allem gefärbt, gebleicht oder gewaschen.

Bei diesem allgemein aus der Praxis bekannten Stand der Technik wird die Ware bzw. Warenbahn wenigstens einmal in ihrer gesamten Länge durch das Behandlungsabteil hindurchgefahren, um mit frischer Flotte, Chemikalien oder auch notwendigen mechanischen Einwirkungen in Kontakt zu kommen und um auf diese Weise den erforderlichen Stoff- bzw. Flottenaustausch herbeizuführen. Man ist dabei bestrebt, mit relativ hohen Umlaufgeschwindigkeiten zu arbeiten.

Hohe Umlaufgeschwindigkeiten lassen zwar ein relativ geringes Flottenverhältnis (das Verhältnis Warenmenge zu Flottenmenge) zu, wodurch Behandlungszeiten, Flottenverbrauch und Energieeinsatz relativ niedrig gehalten werden können. Hohe Umlaufgeschwindigkeiten haben aber auch erhebliche Nachteile: Es ergibt sich vielfach ein unsicherer Warenbahnlauf (beispielsweise durch Verknotungen oder dgl.); hohe Beschleunigungen der Warenbahn führen vielfach zu unerwünscht großem Längszug; grundsätzliche Transportprobleme treten auch bei extrem leichten und extrem schweren Waren auf; durch Einflüsse von Schaum und Chemikalien kann ein unerwünschter Schlupf beim Warentransport auftreten; ferner erfährt die Oberfläche der Warenbahn vielfach eine unerwünschte mechanische Aufrauhung.

Man hat zwar auch bereits versucht, einige der zuvor aufgezeigten Nachteile dadurch zu beheben, daß der Transport der Warenbahn für deren Umlauf durch Einblasen von Luft oder inertem Gas und gleichzeitigem Einspeisen von Behandlungsflotte unterstützt wird. Hierbei wird mit besonders hohen Umlaufgeschwindigkeiten gearbeitet. Der maschinentechnische Aufwand ist jedoch auch besonders hoch.

Aus der EP-A-419 825 ist eine Vorrichtung bekannt, in der eine strangförmige Warenbahn kontinuierlich naßbehandelt werden soll. Die Warenbahn wird dabei durch eine offensichtlich größere Anzahl von Naßbehandlungskammern nacheinander (kontinuierlich) hindurchtransportiert, bei denen es sich in der Regel um deutlich voneinander abgegrenzte einzelne Behandlungsabteile mit im wesentlichen rechteckigem Grundriß handelt. Ein wesentlicher Gedanke dieser bekannten Ausführung ist darin zu sehen, daß die über den Einlaufenden der einzelnen Behandlungskammern angeordneten, rotierend antreibbaren Transportorgane je einen in seiner Antriebsdrehzahl veränderbaren Antriebsmotor besitzen und daß jeder einzelnen Behandlungskammer eine eigene Füllstandsüberchungseinrichtung zugeordnet ist, durch die der momentane Füllungsstand jeder Behandlungskammer überwacht und gesteuert werden kann, d.h. die hintereinandergeschalteten Behandlungskammern sind so ausgestattet, daß beispielsweise unabhängig von der gerade gegebenen Produktionsgeschwindigkeit der Warenbahnen praktisch der gesamte Bereich von 0 bis maximal als Warenbahn-Transportgeschwindigkeit durch jede einzelne Kammer ausgenutzt werden kann. Dementsprechend sollte dort auch dafür gesorgt werden, daß selbst bei stark schwankenden Warenbahnqualitäten vorgewählte Warenfüllungen in den einzelnen Behandlungskammern auch ohne manuellen Eingriff sehr genau eingehalten werden können.

Aus der EP-A-0 075 650 (Oberbegriff den unabhängigen Ansprüche 1 und 3) ist ferner eine Vorrichtung zur Naßbehandlung einer strangförmigen Textilgut-Warenbahn bekannt. In dieser Behandlungsvorrichtung ist eine größere Anzahl von Behandlungskammern, d.h. in den beschriebenen Ausführungsbeispielen sind acht Behandlungskammern derart hintereinander bzw. nebeneinander angeordnet, daß sie von einer zu behandelnden Warenbahn insgesamt etwa schraubenlinienförmig durchlaufen werden, was bevorzugt kontinuierlich geschieht, ggf. aber auch diskontinuierlich erfolgen kann, wobei jede Kammer die gleiche oder unterschiedliche Flotte enthalten kann. Falls bei dieser bekannten Ausführung diskontinuierlich gearbeitet wird, werden zunächst nacheinander alle Kammern und dabei die ganze Vorrichtung schraubenlinienförmig einmal durchlaufen, woraufhin dann der Anfang der Warenbahn von der letzten Behandlungskammer, also beispielsweise der achten Behandlungskammer zur ersten Behandlungskammer zurückgeführt wird. Diese bekannte Vorrichtung soll gemäß der dortigen Aufgabenstellung so ausgebildet sein, daß sie sich u.a. auf eine bestimmte Warenfüllung einstellen läßt. Dementsprechend kann jede Kammer Füllstands-Anzeigegeräte für die maximale und minimale Warenfüllung besitzen, so daß die Transporteinrichtungen sowohl bei einer Überfüllung als auch bei einer Unterfüllung zumindest einer Kammer im Sinne der gewünschten Beeinflussung der Warenmenge gesteuert werden kann. Zu diesem Zweck ist dort eine allen Kammern gemeinsame, durchgehende untere Walze vorgesehen, die mit einzelnen, je einer Kammer gesondert zugeordneten oberen Quetschwalzen in der Weise zusammenwirkt, daß in Abhängigkeit von der in der jeweils zugehörigen Behandlungskammer festgestellten Warenfüllung die jeweils zugehörige obere Quetschwalze abgehoben werden kann, wenn der Warenbahntransport aus der Kammer unterbrochen werden soll.

Der Erfindung liegt daher die Aufgabe zugrunde ein Verfahren gemäß dem Oberbegriff des Anspruches 1 sowie eine Vorrichtung nach dem Oberbegriff des Anspruches 3 zu schaffen, durch das bzw. durch die eine strangförmige Warenbahn bei sehr zuverlässigem und relativ einfachem mechanischen Transport in verhältnismäßig kurzer Zeit einer intensiven und schonenden Naßbehandlung unterworfen werden kann.

Diese Aufgabe wird erfindungsgemäß durch die Verfahrensmerkmale im Kennzeichen des Anspruches 1 sowie durch die Vorrichtungsmerkmale im Kennzeichen des Anspruches 3 gelöst.

Vorteilhafte Ausgestaltungen der Erfindung sind Gegenstand der Unteransprüche.

Während bei der zuletzt beschriebenen bekannten Ausführung (EP-A-0 075 650i beispielsweise acht Behandlungskammern schraubenlinienförmig nacheinander von einer zu behandelnden Warenbahn durchlaufen werden (egal ob kontinuierlich oder diskontinuierlich gearbeitet wird), wird nach dem erfindungsgemäßen Verfahren die zu einem endlosen Strang zusammengenähte Warenbahn bei jedem Umlauf durch das in zwei gleiche, parallel nebeneinander liegende Behandlungszonen unterteilte Behandlungsabteil gleichzeitig an zwei Stellen in ein und derselben Behandlungsart behandelt, indem zwei parallel zueinander laufende Abschnitte dieser Warenbahn die beiden Behandlungszonen parallel und gleichzeitig durchlaufen. Demnach kann also die endlos zusammengenähte Warenbahn in ein und demselben Behandlungsabteil an zwei Stellen gleichzeitig mit frischer Flotte, Chemikalien oder auch mit mechanischen Behandlungsmitteln beaufschlagt werden. Vergleicht man diese Verfahrensweise mit den weiter oben geschilderten bekannten Verfahren, dann kann erfindungsgemäß die endlos zusammengenähte Warenbahn gewissermaßen in zwei parallel nebeneinander angeordneten Teil-Kreislaufsystemen naßbehandelt werden, und gegenüber den bekannten Verfahren mit sehr kurzen Umlaufzeiten, die beispielweise mit einer Transportgeschwindigkeit von 400 m/min erreicht werden, genügen bei der erfindungsgemäßen Ausführung Transportgeschwindigkeiten von beispielsweise 200 m/min, da zwei parallellaufende Warenbahnabschnitte die beiden nebeneinander liegenden Behandlungszonen ein und derselben Behandlungsart (in ein und demselben Behandlungsabteil) parallel und gleichzeitig durchlaufen können. Durch das erfindungsgemäße Vorgehen läßt sich somit - im Vergleich zu den bekannten Verfahren - in derselben Umlaufzeit etwa die doppelte Menge an Ware naßbehandeln (färben, bleichen oder dergleichen), oder die gleiche Warenbahnmenge kann etwa in der halben Zeit behandelt werden. Außerdem ist es möglich, bei gleichen Warenmengen und gleichen Behandlungszeiten eine im Vergleich zu den bekannten Ausführungen besonders schonende Behandlung der jeweiligen Warenbahn durchzuführen.

Hierbei ist es ferner von Vorteil, wenn die Warenbahn bei mehreren Behandlungsumläufen über Transportwalzen geführt und wenn dabei im Übergang von einer Behandlungszone in die andere wenigstens teilweise Behandlungsflotte aus der Warenbahn abgequetscht wird, wodurch ein besonders rascher Flottenaustausch erreicht werden kann.

Das Flottenverhältnis bei diesem erfindungsgemäßen Verfahren kann etwa im Bereich von 1 : 2,5 bis 1 : 10 frei gewählt werden.

Bei der erfindungsgemäßen Vorrichtung zur diskontinuierlichen Naßbehandlung einer strangförmigen Warenbahn ist in sinnvoller Weise das einzige Behandlungsabteil in zwei derselben Behandlungsart dienende, parallele und gleichzeitig von zwei Abschnitten der endlos zusammengenähten Warenbahn durchlaufene, nebeneinander liegende Behandlungskammern unterteilt, die durch zwei Warenkörbe mit perforierten Wänden gebildet und als Einheit nach Art einer Pendelwaage pendelnd aufgehängt sind. Dabei ist dieser Warenkorbeinheit ein Potentiometer in der Weise zugeordnet, daß bei ungleicher Warenbelastung der beiden Warenkörbe eine Pendelbewegung der Warenkorbeinheit durch das Potentiometer abtastbar und eine Belastungs-Ausgleichssteuerung für die beiden Warenkörbe aktivierbar ist. Auf diese Weise kann ein äußerst sicherer und zuverlässiger Warenbahnumlauf durch eine gleichmäßige Verteilung der beiden Warenkörbe einer Einheit und damit auch eine äußerst gleichmäßige Naßbehandlung gewährleistet werden.

Von besonderem Vorteil ist es dabei ferner, wenn die beiden Behandlungskammern in der Weise im zugehörigen Behandlungsabteil angeordnet sind, daß jeweils das Einlaufende der einen Behandlungskammer unmittelbar neben dem Auslaufende der anderen Behandlungskammer liegt und die Verbindung zwischen jedem Auslaufende und dem benachbarten Einlaufende durch eine Transportwalze gebildet ist.

Die Erfindung sei nachfolgend anhand der Zeichnung näher erläutert. In dieser Zeichnung zeigen
- Fig.1: eine vereinfachte Perspektivansicht einer erfindungsgemäßen Diskontinue-Naßbehandlungsvorrichtung mit einer Warenkorbeinheit;
- Fig.2: eine Vertikalschnittansicht durch die Vorrichtung, etwa entlang der Linie II-II in Fig.1;
- Fig.3: eine stark vereinfachte Schemaansicht der Naßbehandlungsvorrichtung mit mehreren zusammengeordneten Warenkorbeinheiten.

Der allgemeine Aufbau der erfindungsgemäßen Vorrichtung (Diskontinue-Naßbehandlungsvorrichtung) sei zunächst anhand der Perspektivansicht in Fig.1 erläutert, in der nur ein Behandlungsabteil 1 veranschaulicht ist, das zur Naßbehandlung (insbesondere färben, bleichen, waschen oder dgl.) einer endlos zusammengenähten strangförmigen Warenbahn 2 dient, die in Richtung der Pfeile 3 in wenigstens einem einmaligen Umlauf durch das Behandlungsabteil 1 mechanisch transportiert wird.

Das Behandlungsabteil 1 ist in zwei parallel und gleichzeitig von zwei Warenbahnabschnitten 2a, 2b durchlaufene, nebeneinanderliegende Behandlungskammern 4, 5 für ein und dieselbe Behandlungsart unterteilt. Für den mechanischen Transport der Warenbahn 2 sorgen vorzugsweise als Transportwalzen 6, 7 ausgebildete Transportorgane, die in der Verbindung zwischen den beiden Behandlungskammern 4, 5 angeordnet sind.

Wie in Fig.1 zu erkennen ist, besitzt jede Behandlungskammer 4, 5 ein Einlaufende 4a bzw. 5a sowie ein entgegengesetztes Auslaufende 4b bzw. 5b, und diese beiden Behandlungskammern 4, 5 sind dabei im zugehörigen Behandlungsabteil 1 derart zusammengeordnet, daß jeweils das Einlaufende der einen Behandlungskammer unmittelbar neben dem Auslaufende der anderen Behandlungskammer liegt, d.h. das Einlaufende 4a der Behandlungskammer 4 liegt unmittelbar neben dem Auslaufende 5b der Behandlungskammer 5, während das Auslaufende 4b der ersten Kammer 4 unmittelbar neben dem Einlaufende 5a der zweiten Kammer 5 liegt. Die Verbindung zwischen jedem Auslaufende 4b bzw. 5b und dem benachbarten Einlaufende 4a bzw. 5a wird dann durch die jeweils zugehörige Transportwalze 6 bzw. 7 gebildet, die mit ihrer Drehachse 6a bzw. 7a vorzugsweise parallel zu und mit entsprechendem Abstand über den unmittelbar aneinander liegenden Trennwänden 8 bzw. 9 zwischen den beiden Behandlungskammern 4, 5 liegen.

Die beiden Behandlungskammern jedes Behandlungsabteiles 1 sind vorzugsweise durch zwei Warenkörbe 4, 5 mit perforierten Wänden (vgl. bei 10 angedeutete Perforation in Fig.1) gebildet. Diese beiden Warenkörbe 4, 5 sind vorzugsweise als Einheit (Paar) nach Art einer Pendelwaage pendelnd aufgehängt, was in Fig.1 durch eine Art Waagebalken 11 und eine Pendelachse 12 angedeutet ist, um die die Warenkorbeinheit 4, 5 bei ungleicher Warenbelastung in Richtung des Doppelpfeiles 13 drehen bzw. pendeln kann.

Dieser Warenkorbeinheit 4, 5 ist ein Potentiomet-er 14 in der Weise zugeordnet, daß bei ungleicher Warenbelastung der beiden Warenkörbe 4, 5 eine Dreh- bzw. Pendelbewegung der Warenkorbeinheit in Richtung des schwereren bzw. stärker gefüllten Warenkorbes auftritt. Diese Pendelbewegung in der einen oder anderen Richtung des Doppelpfeiles 13 ist durch das Potentiometer 14 abtastbar, wodurch ein entsprechendes Meßsignal an eine nur vereinfacht angedeutete Steuereinrichtung 15 weitergeleitet wird, von der aus ein entsprechendes Steuersignal an eine der beiden Transportwalzen 6 oder 7 in dem Sinne weitergeleitet wird, daß eine Belastungsausgleichssteuerung für die beiden Warenkörbe 4, 5 aktivierbar ist. Letzteres kann auf einfache Weise durch eine entsprechende Änderung der Drehgeschwindigkeit zumindest einer der beiden Transportwalzen 6 oder 7 erreicht werden. Zu diesem Zweck sind die beiden Transportwalzen 6, 7 mit gesonderten Antrieben mit je einem gesonderten Antriebsmotor 16 bzw. 17 (Fig.2) versehen, so daß sie mit gesondert regelbarer Drehgeschwindigkeit in Richtung der Pfeile 6b bzw. 7b angetrieben werden können. Mit diesen Antriebsmotoren steht das Potentiometer 14 über die Steuereinrichtung 15 in Steuerverbindung.

Aus den Fig.1 und 2 läßt sich ferner entnehmen, daß jeder Transportwalze 6, 7 eine Ausdrückwalze 18 bzw. 19 zugeordnet ist. Jede Ausdrückwalze 18, 19 ist - wie in Fig.2 bei der linken Ausdrückwalze 18 zu erkennen ist - in Schwenkarmen 20 frei drehbar gelagert, und zwar in der Weise, daß jede Ausdrückwalze 18 bzw. 19 wahlweise bzw. im Bedarfsfalle gegen die zugehörige Transportwalze 6 bzw. 7 gedrückt werden kann, wodurch zwischen den beiden hierbei zusammenwirkenden Walzenpaaren 6 und 18 bzw. 7 und 19 ein Quetschspalt ausgebildet wird, durch den die zu behandelnde Warenbahn 2 hindurchtransportiert werden kann, damit im Bedarfsfalle wenigstens ein Teil der mitgeführten Behandlungsflotte aus der Warenbahn 2 abgequetscht werden kann, wobei diese abgequetschte Flotte dann in das darunter liegende Auslaufende 4b bzw. 5b des zugehörigen Warenkorbes 4 bzw. 5 zurückfließen kann.

Was die Ausbildung der Warenkörbe 4, 5 anbelangt, so können diese in jeder geeigneten Form hergestellt sein, die für die erfindungsgemäße Behandlungsweise geeignet ist. Besonders bevorzugt wird jedoch eine Ausbildung der Warenkörbe 4, 5 jeweils nach Art von gleichgroßen, U-förmigen Kanälen, wie es in den Fig. 1 und 2 veranschaulicht ist.

Darüber hinaus wird es vorgezogen, die Warenkorbeinheit mit den Körben 4, 5 in einem die Behandlungsflotte 21 enthaltenden gemeinsamen Behandlungsbehälter 22 anzuordnen. Durch eine zweckmäßige Art der weiter oben bereits erwähnten Perforierung der Warenkorbwände dringt zum einen genügend Behandlungsflotte 21 in jeden in die Behandlungsflotte eingetauchten Warenkorb 4, 5 ein, zum andern wird durch diese Perforation 10 der Warenkorbwände gleichzeitig eine äußerst gute Durchmischung der Behandlungsflotte während des Behandlungsvorganges gewahrleistet.

Anhand der Fig.1 und 2 ist ferner veranschaulicht, daß im Bereich des oberen Einlaufendes 4a, bzw. 5a jeder Behandlungskammer bzw. jedes Warenkorbes 4 bzw. 5 sowie unterhalb der zugehörigen Transportwalze 6 bzw. 7 ein von der strangförmigen Warenbahn 2 durchlaufener, düsenförmiger Overflow-Trichter 23 angeordnet ist. Unterhalb jedes Overflow-Trichters 23 ist ferner vorzugsweise noch ein den Warenbahnstrang aufnehmendes und weiterleitendes Prallblech 24 angeordnet. Jeder Overflow-Trichter ist dabei für ein gerichtetes Einführen des Warenbahnstranges in die zugehörige Behandlungskammer bzw. den sie bildenden Warenkorb 4 bzw. 5 ausgebildet, wobei jeder Overflow-Trichter 23 an eine Flottenleitung 25 angeschlossen ist.

Die Ausbildung und Anordnung jedes Overflow-Trichters 23 sowie dessen Zusammenordnung mit dem zugehörigen Prallblech 24 sorgen in optimaler Weise dafür, daß der von der zugehörigen Transportwalze 6 bzw. 7 kommende Abschnitt der strangförmigen Warenbahn 2 sauber und vorzugsweise mit einwandfreier Faltenverlegung in das Einlaufende des zugehörigen Warenkorbes 4 bzw. 5 eingeführt wird. Dabei ist es ausreichend, den Overflow-Trichter 23 und das nachgeschaltete Prallblech 24 in geeigneter Weise fest anzuordnen bzw. zueinander zusammenzuordnen. Es kann jedoch auch von Vorteil sein, wenn der Overflow-Trichter 23 und das Prallblech 24 in geeigneter Weise einstellbar gehaltert sind, so daß im Bedarfsfalle eine nachträgliche Neueinstellung dieser Teile möglich ist.

Anhand der vereinfachten Schemadarstellung in Fig.3 läßt sich außerdem erkennen, daß die erfindungsgemäße Diskontinue-Naßbehandlungsvorrichtung, wie sie bisher anhand einer einzigen Warenkorbeinheit mit den Warenkörben 4 und 5 (Fig.1 und 2) erläutert worden ist, auch mit mehreren Warenkorbeinheiten 1a, 1b, 1c in ein und demselben Behandlungsbehälter 22' ausgestattet sein kann, wobei dann diese Warenkorbeinheiten 1a, 1b, 1c baukastenartig nebeneinander in dem gemeinsamen Behandlungsbehälter 22' angeordnet und für den gleichen Behandlungsvorgang mehrerer parallel laufender, jeweils endlos umlaufender Warenbahnen in demselben Flottenbad 21' betreibbar sind. Dies kommt hauptsächlich für größere Anlagen bzw. Vorrichtungen in Frage, wobei dann jede Warenkorbeinheit 1a, 1b, 1c mit einem optimalen Wareninhalt (Warenfüllungsgrad) arbeiten kann. Auch hier besteht jede Warenkorbeinheit wiederum aus zwei Warenkörben 4, 5 mit perforierten Wänden, wie es weiter oben anhand der Fig.1 und 2 im einzelnen erläutert worden ist.

Egal ob die Vorrichtung mit nur einer einzigen Warenkorbeinheit 4, 5 oder mehreren gleichartig aufgebauten und baukastenartig nebeneinanderliegenden Warenkorbeinheiten ausgeführt ist, arbeitet jede dieser Warenkorbeinheiten nach der weiter oben beschriebenen gleichen Verfahrensweise, wonach also bei jedem Warenbahnumlauf zwei parallel zueinander laufende Warenbahnabschnitte 2a, 2b in zwei gleichen, nebeneinanderliegenden und derselben Behandlungsart dienenden Behandlungszonen (Behandlungskammern bzw. Warenkörbe 4, 5) des Behandlungsabteiles 1 gleichzeitig behandelt werden, und zwar in endlos zusammengenähter Strangform bei einer beliebigen Anzahl von Umläufen. Bei diesen Umläufen könnte es dann beispielsweise durch einen Schlupf auf den Tansportwalzen 6, 7 vorkommen, daß unterschiedliche Warenbahn-Füllmengen in den beiden Warenkörben 4, 5 einer Einheit enthalten sind. Dies kann auf einfache Weise durch die pendelnde Aufhängung jeder Warenkorbeinheit und die zugehörige Steuerung über das Potentiometer 14 ausgeglichen werden, wobei jede Warenkorbeinheit nach Art einer Pendelwaage gehaltert bzw. aufgehängt ist. Wenn sich dabei beispielsweise im linken Warenkorb einer Einheit weniger Ware befindet als im rechten, dann kippt diese Warenkorbeinheit in Richtung des rechten Warenkorbes. Diese Dreh- bzw. Pendelbewegung um die Pendelachse 12 wird mit Hilfe des Potentiometers 14 abgetastet, so daß über die Steuereinrichtung 15 der Antrieb für die Auszugsgeschwindigkeit des rechten Warenkorbes nach oben und gegebenenfalls gleichzeitig die Auszugsgeschwindigkeit für die andere Transportwalze am linken Warenkorb nach unten korrigiert wird.

Ein Zahlenbeispiel soll nachfolgend das erfindungsgemäße Verfahren - beispielsweise anhand Fig.1 - nochmals verdeutlichen:

Es sei angenommen, daß sich in einer Warenkorbeinheit Ware (eine Warenbahn) in einer Menge von 150 kg befindet; das Laufmetergewicht beträgt 200 g/m, womit 5 laufende Meter Warenbahn 1 kg wiegen, so daß die 150 kg Ware eine Warenbahnlänge von 750 m bedeuten.

Die angestrebte Umlaufzeit soll maximal 4 Minuten betragen. Würde man die zuvor definierte Warenbahn nach einem der eingangs geschilderten bekannten Verfahren naßbehandeln, so müßte die Transportgeschwindigkeit für den Warenbahnumlauf mindestens 187,5 m/min betragen, damit die gesamte Warenbahnlänge einmal das Flottenbad durchläuft.

Da bei dem erfindungsgemäßen Verfahren in der geschilderten Weise jeweils zwei parallel zueinander laufende Warenbahnabschnitte in zwei gleichen, nebeneinanderliegenden Behandlungszonen (Warenkörben 4, 5) desselben Behandlungsabteiles 1 gleichzeitig behandelt werden, braucht die Warenbahn nur mit einer Transportgeschwindigkeit von maximal 93,75 m/min transportiert zu werden, damit die gesamte Warenbahnlänge in den genannten 4 Minuten einmal vollkommen das Flottenbad durchsetzen kann. Wird demgegenüber auch bei dem erfindungsgemäßen Verfahren mit derselben Umlaufgeschwindigkeit wie bei den erwähnten bekannten Verfahren gearbeitet, also mit 187,5 m/min, dann sinkt die Umlaufzeit für einen Umlauf der ganzen Warenbahn (bei erfindungsgemäßer Behandlung) auf 2 Minuten, so daß der Naßbehandlungsvorgang dann in etwa der Hälfte der Zeit stattfinden kann, verglichen mit den bekannten Verfahren.

Vergleicht man hierzu noch die Möglichkeit, mehrere solcher Warenkorbeinheiten in einem einzigen gemeinsamen Behandlungsbehälter baukastenartig zusammenzuordnen, dann vervielfacht sich die Naßbehandlungsleistung der so erweiterten Vorrichtung um die Anzahl der verwendeten Warenkorbeinheiten.

## Patentansprüche

1. Verfahren zur diskontinuierlichen Naßbehandlung einer strangförmigen Warenbahn (2), bei dem die Warenbahn in wenigstens einem Umlauf durch ein Behandlungsabteil (1) hindurchtransportiert und dabei einem Behandlungsvorgang unterworfen wird,
dadurch gekennzeichnet,
daß die zu einem endlosen Strang zusammengenähte Warenbahn (2) bei jedem Umlauf durch das in zwei gleiche, parallel nebeneinanderliegende Behandlungszonen (4, 5) unterteilte Behandlungsabteil (1) gleichzeitig an zwei Stellen in ein und derselben Behandlungsart behandelt wird, indem zwei parallel zueinander laufende Abschnitte (2a, 2b) dieser Warenbahn (2) die beiden Behandlungszonen (4, 5) parallel und gleichzeitig durchlaufen.

2. Verfahren nach Anspruch 1, dadurch gekennzeichnet, daß die Warenbahn (2) bei mehreren Behandlungsumläufen über Transportwalzen (6, 7) geführt und im Übergang von einer Behandlungszone (4, 5) in die andere (5, 4) wenigstens teilweise Behandlungsflotte aus der Warenbahn abgequetscht wird.

3. Vorrichtung zur diskontinuierlichen Naßbehandlung einer strangförmigen Warenbahn (2), enthaltend ein Behandlungsabteil (1), dem mechanische Transportorgane (6, 7) für einen wenigstens einmaligen Umlauf der Warenbahn durch dieses Behandlungsabteil zugeordnet sind,
gekennzeichnet durch folgende Merkmale
a) das einzige Behandlungsabteil (1) ist in zwei derselben Behandlungsart dienende, parallele und gleichzeitig von zwei Abschnitten (2a, 2b) der endlos zusammengenähten Warenbahn (2) durchlaufene, nebeneinanderliegende Behandlungskammern unterteilt, die durch zwei Warenkörbe (4, 5) mit perforierten Wänden gebildet und als Einheit nach Art einer Pendelwaage pendelnd aufgehängt sind;
b) dieser Warenkorbeinheit ist ein Potentiometer (14) in der Weise zugeordnet, daß bei ungleicher Warenbelastung der beiden Warenkörbe (4, 5) eine Pendelbewegung der Warenkorbeinheit durch das Potentiometer (14) abtastbar und eine Belastungs-Ausgleichssteuerung für die beiden Warenkörbe aktivierbar ist.

4. Vorrichtung nach Anspruch 3, dadurch gekennzeichnet, daß die beiden Warenkörbe (4, 5) in der Weise im Behandlungsabteil (1) angeordnet sind, daß jeweils das Einlaufende (4a, 5a) des einen Warenkorbes (4, 5) unmittelbar neben dem Auslaufende (5b, 4b) des anderen Warenkorbes liegt und die Verbindung zwischen jedem Auslaufende und dem benachbarten Einlaufende durch eine Transportwalze (6, 7) als Transportorgan gebildet ist, wobei die beiden Transportwalzen (6, 7) in der Verbindung zwischen den beiden Warenkörben (4, 5) mit gesonderten Antrieben (16, 17) versehen und mit regelbarer Drehgeschwindigkeit antreibbar sind und wobei diese Antriebe mit dem Potentiometer (14) in Steuerverbindung stehen.

5. Vorrichtung nach Anspruch 4, dadurch gekennzeichnet, daß im Bereich des oberen Einlaufendes (4a, 5a) jedes Warenkorbs (4, 5) sowie unterhalb der zugehörigen Transportwalze (6, 7) ein von der strangförmigen Warenbahn (2) durchlaufener, düsenförmiger Overflow-Trichter (23) angeordnet ist, der für ein gerichtetes Einführen des Warenbahnstranges in den Warenkorb ausgebildet und an den eine Flottenleitung (25) angeschlossen ist.

6. Vorrichtung nach Anspruch 5, dadurch gekennzeichnet, daß unterhalb des Overflow-Trichters (23) ein den Warenbahnstrang aufnehmendes und weiterleitendes Prallblech (24) angeordnet ist.

7. Vorrichtung nach Anspruch 6, dadurch gekennzeichnet, daß der Overflow-Trichter (23) und das Prallblech (24) einstellbar gehaltert sind.

8. Vorrichtung nach Anspruch 3, dadurch gekennzeichnet, daß jeder Transportwalze (6, 7) eine Andrückwalze (18, 19) zugeordnet ist, die in Schwenkarmen (20) frei drehbar gelagert und unter Ausbildung eines Quetschspaltes für die transportierte Warenbahn (2) wahlweise gegen die zugehörige Transportwalze andrückbar ist.

9. Vorrichtung nach Anspruch 3, dadurch gekennzeichnet, daß die Warenkörbe (4, 5) jeweils nach Art von gleichgroßen U-förmigen Kanälen ausgebildet sind.

10. Vorrichtung nach Anspruch 3, dadurch gekennzeichnet, daß die beiden Warenkörbe (4, 5) der Einheit in einem die Behandlungsflotte (21) enthaltenden gemeinsamen Behandlungsbehälter (22, 22') angeordnet sind.

11. Vorrichtung nach Anspruch 10, dadurch gekennzeichnet, daß mehrere Warenkorbeinheiten (1a, 1b, 1c) in ein und demselben Behandlungsbehälter (22') baukastenartig nebeneinander angeordnet und für dieselbe Behandlungsart mehrerer parallellaufender Warenbahnen betreibbar sind.

## Claims

1. Method of discontinuous wet treatment of a hank of fabric (2), in which the fabric is transported in at least one cycle through a treatment compartment (1) and thereby subjected to a treatment process, characterised in that in each cycle through the treatment compartment (1) which is divided into two equal treatment zones (4, 5) lying adjacent to one another the fabric (2), which is stitched together in a continuous hank, is treated simultaneously at two locations with the same type of treatment, wherein two sections (2a, 2b) of this fabric (2) running parallel to one another pass parallel and simultaneously through the two treatment zones (4, 5).

2. Method as claimed in Claim 1, characterised in that in several treatment cycles the fabric (2) is guided over transport rollers (6, 7) and as it passes from one treatment zone (4, 5) to the other (5, 4) at least some treatment solution is squeezed out of the fabric.

3. Apparatus for discontinuous wet treatment of a hank of fabric (2), comprising a treatment compartment (1), with which mechanical transport elements (6, 7) are co-ordinated for at least one single circulation of the fabric (2) through this treatment compartment, characterised by the following features:
a) the single treatment compartment (1) is divided into two parallel treatment chambers (4, 5) which serve for one and the same type of treatment which lie adjacent to one another and through which two sections (2a, 2b) of the fabric (2) which are stitched together in a continuous hank run simultaneously, these treatment chambers being formed formed by two baskets (4, 5) with perforated walls and being suspended as a unit so that they swing like a pendulum balance;
b) a potentiometer (14) is co-ordinated with this basket unit in such a way that in the event of unequal fabric loads in the two baskets (4, 5) a swinging movement of the basket unit can be sensed by the potentiometer (14) and a load equalisation control for the two baskets can be activated.

4. Apparatus as claimed in claim 3, characterised in that the two baskets (4, 5) are arranged in the treatment compartment (1) in such a way that in each case the inlet end (4a, 5a) of one basket (4, 5) lies immediately adjacent to the outlet end (5b, 4b) of the other basket and the connection between each outlet end and the adjacent inlet end is formed by a transport roller (6, 7) as transport element, wherein the two transport rollers (6, 7) are provided with separate drives (16, 17) in the connection between the two baskets (4, 5) and can be driven at a variable speed, these drives being in control connection with the potentiometer (14).

5. Apparatus as claimed in claim 4, characterised in that a nozzle-shaped overflow funnel (23) through which the hank of fabric (2) runs is disposed in the region of the upper inlet end (4a, 5a) of each basket (4, 5) and also below the appertaining transport roller (6, 7), the overflow funnel (23) being constructed for aligned introduction of the hank of fabric into the basket and connected to a solution supply pipe (25).

6. Apparatus as claimed in claim 5, characterised in that a baffle plate (24) which takes up the hank of fabric and passes it on is arranged below the overflow funnel (23).

7. Apparatus as claimed in claim 6, characterised in that the overflow funnel (23) and the baffle plate (24) are held so as to be adjustable.

8. Apparatus as claimed in claim 4, characterised in that a press-out roller (18, 19) is co-ordinated with each transport roller (6, 7), the said press-out rollers being mounted so as to be freely rotatable in swivel arms (20) and being pressed as desired against the appertaining transport roller, forming a squeezer gap for the transported fabric (2).

9. Apparatus as claimed in claim 3, characterised in that the baskets (4, 5) are each constructed like U-shaped channels of equal size.

10. Apparatus as claimed in claim 3, characterised in that the two baskets (4, 5) of the unit are arranged in a common treatment tank (22, 22') containing the treatment solution (21).

11. Apparatus as claimed in claim 10, characterised in that several basket units (1a, 1b, 1c) are arranged in modular fashion adjacent to one another in one and the same treatment tank (22') and can be operated for the same type of treatment of several hanks of fabric which run parallel.

## Revendications

1. Procédé de traitement au mouillé en discontinu d'une nappe d'étoffe (2) en forme de bande, suivant lequel la nappe d'étoffe est transportée suivant au moins un tour dans un compartiment de traitement (1) en étant soumise à un processus de traitement,
caractérisé
en ce que la nappe d'étoffe (2) cousue en une bande sans fin est traitée à chaque tour simultanément en deux emplacements suivant un seul et même mode de traitement dans le compartiment de traitement (1) qui est subdivisé en deux zones identiques de traitement (4, 5) qui sont juxtaposées et parallèles, deux portions (2a, 2b) de cette nappe d'étoffe (2) en défilement en parallèle passant en parallèle et simultanément dans les deux zones de traitement (4, 5).

2. Procédé selon la revendication 1, caractérisé en ce que, lorsque la nappe d'étoffe (2) exécute plusieurs tours de traitement, elle est guidée sur des rouleaux de transport (6, 7) et en ce que le bain de traitement est essoré au moins partiellement de la bande d'étoffe à la transition d'une zone de traitement (4, 5) à l'autre (5, 4).

3. Dispositif de traitement discontinu au mouillé d'une nappe d'étoffe (2) en forme de bande, comprenant un compartiment de traitement (1) auquel sont associés des organes mécaniques de transport (6, 7) faisant exécuter au moins un tour à la bande d'étoffe dans ce compartiment de ce traitement, caractérisé par les particularités suivantes :
a) l'unique compartiment de traitement (1) est subdivisé en deux chambres parallèles juxtaposées de traitement servant au même mode de traitement et dans lesquelles passent deux portions (2a, 2b) de la bande d'étoffe (2) cousue sans fin, ces chambres étant formées de deux paniers à étoffe (4, 5) à parois perforées et étant suspendues oscillantes sous forme d'un ensemble à la manière d'une balance à pendule ;
b) un potentiomètre (14) étant associé à cet ensemble à paniers à étoffe de manière que si les charges en étoffe des deux paniers (4, 5) sont inégales, un mouvement pendulaire de l'ensemble à paniers soit détectable par le potentiomètre (14) et qu'une commande d'équilibrage de charge des deux paniers à étoffe puisse être mise en service.

4. Dispositif selon la revendication 3, caractérisé en ce que les deux paniers à étoffe (4, 5) sont disposés dans le compartiment de traitement (1) de manière que l'extrémité d'entrée (4a, 5a) de l'un des paniers (4, 5) se trouve directement à côté de l'extrémité de sortie (5b, 4b) de l'autre panier et la liaison entre chaque extrémité de sortie et l'extrémité voisine d'entrée est formée d'un rouleau de transport (6, 7) constituant l'organe de transport, les deux rouleaux de transport (6, 7) situés à la liaison entre les deux paniers (4, 5) étant équipés de commandes séparées (16, 17) et pouvant être entraînés à vitesse réglable de rotation, ces commandes étant en liaison de commande avec le potentiomètre (14).

5. Dispositif selon la revendication 4, caractérisé en ce qu'un entonnoir de trop plein (23) en forme de tuyère, dans lequel passe la nappe d'étoffe (2) en forme de bande, est disposé à proximité de l'extrémité supérieure d'entrée (4a, 5a) de chaque panier à étoffe (4, 5) et au-dessous du rouleau correspondant de transport (6, 7), cet entonnoir étant conformé pour une introduction orientée de la bande de nappe d'étoffe dans le panier et étant raccordé à l'un des conduits (25) de distribution de bain.

6. Dispositif selon la revendication 5, caractérisé en ce qu'une chicane (24) recevant et transmettant la bande de nappe d'étoffe est disposée au-dessous de l'entonnoir à trop plein.

7. Dispositif selon la revendication 6, caractérisé en ce que l'entonnoir à trop plein (23) et la chicane (24) sont montés réglables.

8. Dispositif selon la revendication 3, caractérisé en ce qu'un rouleau presseur (18, 19) associé à chaque rouleau de transport (6, 7) est monté librement rotatif sur des bras oscillants (20) et peut être serré sélectivement contre le rouleau correspondant de transport de manière à former un interstice d'essorage de la bande d'étoffe transportée (2).

9. Dispositif selon la revendication 3, caractérisé en ce que les paniers à étoffe (4, 5) sont conformés à la manière de canaux en U de mêmes dimensions.

10. Dispositif selon la revendication 3, caractérisé en ce que les deux paniers à étoffe (4, 5) de l'ensemble sont disposés dans une cuve commune de traitement (22, 22') contenant le bain de traitement (21).

11. Dispositif selon la revendication 10, caractérisé en ce que plusieurs ensembles à paniers à étoffe (1a, 1b, 1c) sont juxtaposés à la manière d'un système de construction par blocs dans une seule et même cuve de traitement (22') et plusieurs nappes d'étoffe défilant en parallèle peuvent être mises en circulation pour le même mode de traitement.
